# EUROPÄISCHE PATENTSCHRIFT

(11) **EP 0 787 854 B1**
(45) Veröffentlichungstag und Bekanntmachung des Hinweises auf die Patenterteilung: **03.12.2003**
(21) Anmeldenummer: 96118242.5
(22) Anmeldetag: 14.11.1996
(51) Int. Cl.: D21F 5/04

(54) **Vorrichtung zum Führen einer Faserstoffbahn in einer einreihigen Trockenpartie**
Device for guiding a fibrous web in a single wire draw drying section
Dispositif pour guider une bande fibreuse dans une section de séchage à toile unique

(30) Priorität: 30.01.1996 DE 29601543 U
(43) Veröffentlichungstag der Anmeldung: 06.08.1997
(62) Teilanmeldung aus: 01130306.2
(73) Patentinhaber: Voith Paper Patent GmbH, 89522 Heidenheim (DE)
(72) Erfinder: Kotitschke, Gerhard, 89555 Steinheim (DE)

(56) Entgegenhaltungen:
- WO-A-94/03675
- DE-A- 4 141 296
- DE-A- 4 314 475
- DE-U- 29 601 543

## Beschreibung

Die Erfindung betrifft eine Anordnung zum Führen einer zu trocknenden Faserstoffbahn zusammen mit einem porösen Stützband durch eine Trockenvorrichtung. Im einzelnen handelt es sich um eine Anordnung mit den im Oberbegriff des Anspruches 1 angegebenen Merkmalen.

Zum Stand der Technik wird auf folgende Druckschriften verwiesen:
D1: DE 43 14 475 A1, D2: WO-A-94/03675

Beim Gegenstand der D1 ist der vom Stützband und der Bahn freie Teil des Umfanges der Umlenkwalze weitgehend durch einen Kasten abgedeckt. Solch ein Kasten wird auch externer Saugkasten genannt.

So ein externer Saugkasten wird unter anderem in einer einreihigen Trockengruppe eingesetzt. Zum einen besaugt er dort das von einem Trockenzylinder ablaufende poröse Stützband, damit die Faserstoffbahn glatt auf diesem Band aufliegt und so sicher zu der Umlenkwalze geführt werden kann. Zum anderen besaugt er zugleich die mit Ausnehmungen oder Perforationen versehene Umlenkwalze. Dadurch wird die Faserstoffbahn an das poröse Stützband gesaugt und somit sicher umgelenkt. Nach dieser Umlenkung läuft das Stützband und die Faserstoffbahn weiter zum nächsten Trockenzylinder. Bei dem Führen der Faserstoffbahn ist die Zone, wo Stützband und Faserstoffbahn von einem Trockenzylinder ablaufen ein kritischer Bereich.

Beim Gegenstand der D2, von der die Erfindung ausgeht, ist in dem Zwickel zwischen den Trockenzylindern und der Umlenkwalze ein Saugkasten vorgesehen, der eine Saugkammer im Bereich der Pick-up-Zone und einen oberhalb der als Saugwalze ausgebildeten Umlenkwalze gelegenen Abluft-Sammelkasten umfasst. Im mittleren Bereich der vom Stützband nicht umschlungenen Zone des Walzenmantelumfangs der Umlenkwalze herrscht dabei ein gegenüber dem Druck in dem Abluft-Sammelkasten höherer Druck, während der vorgesehene Anschluss an eine Saugleitung sicherstellt, dass entlang den geraden Wegen des Stützbandes Unterdruck erzeugt wird, um die Papierbahn in sicherem Kontakt mit dem Stützband zu halten.

Der Erfindung liegt die Aufgabe zugrunde, diese bekannte Vorrichtung dahingehend zu verbessern, dass Stützband und Faserstoffbahn möglichst gut vom Trockenzylinder ablaufen.

Diese Aufgabe wird durch die Merkmale des Patentanspruchs 1 gelöst.

Jede dieser Zonen kann einen separaten Anschluss zu einer Unterdruckquelle haben, damit über die Breite der Bahn der Saugdruck variiert werden kann. Eine weitere Ausgestaltung dieser Lösung ist das Zusammenfassen gleichartiger Zonen (z.B. Randzonen) an einen Anschluss für eine Unterdruckquelle. Diese Variante ist von Wichtigkeit. Zum einen kann es wesentlich sein, dass man in der Pick-up-Zone an den Rändern einer Faserstoffbahn stärker saugen muss als im übrigen Bereich. Auch ist für das Überführen des sogenannten Bändels (d.h. beim Einfädeln einer Faserstoffbahn durch die Trockenpartie) zumindest in diesem Randbereich eine zonenweise Besaugung wichtig.

Die Figur 1 zeigt im Querschnitt eine Anordnung mit zwei Trockenzylindern 11, 12, einer Umlenkwalze 10 und einem externen Saugkasten 14. Die Faserstoffbahn (die hier nicht dargestellt ist) liegt auf dem Trockenzylinder 11 auf. Das Stützband 15 presst sie gegen die Oberfläche des Trockenzylinders.

Faserstoffbahn und Stützband laufen um die Umlenkwalze 10 herum zum nächsten Trockenzylinder 12. In dem Zwickel zwischen den Trockenzylindern 11, 12 und Umlenkwalze 10 befindet sich der externe Saugkasten 14. Das Innere dieses Saugkastens ist hauptsächlich geprägt durch die zwei Absaugkanäle 18. 3. Der Absaugkanal 18 ist mit seinen Dichtleisten 28. 29 zum Walzenmantel 10a der Umlenkwalze 10 abgedichtet. Durch den Unterdruck im Absaugkanal 18 wird der Bereich 27 zwischen dem externen Saugkasten 14 und dem Stützband 15 besaugt Je nach Nähe der Dichtleiste 29 zum Stützband 15 wird auch der Bereich 4 mehr oder weniger mitbesaugt.

Die in Figur 1 dargestellte Umlenkwalze 10 ist eine sogenannte perforierte oder auch gelochte Walze. Über die Bohrungen 13 und die Saugöffnungen 2 im externen Saugkasten 14 strömt die abgesaugte Luft in den Absaugkanal 18 zur Unterdruckquelle 5.

An dem Absaugkanal 3 ist die sogenannte Pick-up-Zone angeschlossen. Die Dicht- und Abstreifleiste 16 ist so angebracht, daß sie im wesentlichen in dem Bereich liegt, wo Faserstoffbahn und Stützwand 15 noch gemeinsam auf dem Trockenzylinder 11 aufliegen. Diese Position hat den Vorteil, daß sich eine Welligkeit des Stützbandes (evtl. bedingt durch Eigenspannung) nicht ausbilden kann. Dadurch ist eine im wesentlichen gerade Dichtlinie gegeben. Die Dicht- und Abstreifleiste 16 hat die Aufgabe, die durch die Grenzluftschicht mitgerissenen Luftmassen umzulenken. Sie werden dann durch die Grenzluftschicht des Zylinders 12 mitgerissen. Die Dichtteiste 36 wird in dem Bereich des Laufweges des Stützbandes vom Trockenzylinder 11 zur Umlenkwalze 10 angebracht, wo rein geometrisch Stützband und Faserstoffbahn keine Berührung mehr mit der Oberfläche des Trockenzylinders 11 haben. Durch diese Anordnung der Dichtleiste 36 ist gewährleistet, daß bei einer Besaugung durch den Absaugkanal 3 und Unterdruckquelle 6 zwischen der Oberfläche des Trockenzylinders 11 und der Faserstoffbahn eine Hinterlüttung möglich ist. Dadurch ergibt sich der Punkt A auf der Oberfläche des Trockenzylinders 11, wo die Faserstoffbahn tatsächlich von der Oberfläche abgehoben wird.

Dieser Bereich wird in der Fachwelt als Pick-up-Zone bezeichnet. Diese Zone wird durch die Dichtleisten 16, 36 und die Saugöffnungen 32 gebildet.

## Patentansprüche

1. Vorrichtung zum Führen einer zu trocknenden Faserstoffbahn zusammen mit einem porösen Stützband (15) durch eine Trockenvorrichtung, mit den folgenden Merkmalen:
a) Die Anordnung dient zum Führen der Bahn und des Stützbandes (15) auf einem im wesentlichen geraden Laufweg von einem heizbaren Trockenzylinder (11), der auf einem Teil seines Umfanges von der Bahn und dem Stützband umschlungen wird und dabei die Bahn berührt, zu einer Umlenkwalze (10), die auf einem Teil ihres Umfanges vom Stützband und von der Bahn umschlungen wird und dabei das Stützband berührt;
b) der Walzenmantel (10a) der Umlenkwalze (10) hat Ausnehmungen, vorzugsweise Perforationen (13), die an eine Unterdruckquelle anschließbar sind mittels eines externen Saugkastens (14), der an dem vom Stützband (15) und der Bahn freien Teil des Umfanges der Umlenkwalze angeordnet ist;
c) der Saugkasten ( 14) hat im Bereich eines Ablaufstelle (A) vom Zylinder (11) eine Abstreifleiste (16), die sich quer zur Bahnlaufrichtung über die Länge des Saugkastens erstreckt und zum Abstreifen der vom Stützband (15) mitgeführten Luftgrenzschicht dient;
d) der Saugkasten hat im Bereich der Ablaufstelle (A) in Bahnlaufrichtung gesehen nach und parallel zu der Abstreifleiste (16) eine Dichtleiste (36), die zusammen mit der Abstreifleiste (16) und mindestens einer Saugöffnung (32) eine Pick-up-Zone (1) bildet, die einen separaten Absaugkanal (3) aufweist;
e) der Saugkasten (14) hat am freien Umfangsteil der Umlenkwalze (10) wenigstens eine Saugöffnung (2) und Dichtleisten (28, 29);
f) der Saugkasten (14) verfügt über einen Absaugkanal (18), der mit einer Unterdruckquelle außerhalb der Maschine verbunden ist;
g) **dadurch gekennzeichnet,**
**dass** der Absaugkanal (3) der Pick-up-Zone quer zur Bahnlaufrichtung in Saugzonen mit unterschiedlicher Besaugung eingeteilt ist.

2. Vorrichtung nach Anspruch 1,
**dadurch gekennzeichnet,**
**dass** der Absaugkanal (3) über eine separate Unterdruckquelle verfügt.

3. Vorrichtung nach Anspruch 1 oder 2,
**dadurch gekennzeichnet,**
**dass** der Luftstrom des Absaugkanales (3) regelbar ist.

4. Vorrichtung nach einem der Ansprüche 1 bis 3,
**dadurch gekennzeichnet,**
**dass** der Absaugkanal (3) - quer zur Bahnlaufrichtung gesehen - im Randbereich zum Einfädeln der Bahn eine separate Saugzone aufweist.

## Claims

1. Apparatus for guiding a fibrous web to be dried, together with a porous supporting belt (15), through a drying apparatus, having the following features:
a) the arrangement is used to guide the web and the supporting belt (15) on a substantially rectilinear running path from a heatable drying cylinder (11), which is wrapped around by the web and the supporting belt over part of its circumference and touches the web in the process, to a deflection roll (10), which is wrapped around by the supporting belt and by the web over part of its circumference and touches the supporting belt in the process;
b) the roll cover (10a) of the deflection roll (10) has cut-outs, preferably perforations (13), which can be connected to a vacuum source by means of an external suction box (14), which is arranged on a part of the circumference of the deflection roll which is free of the supporting belt (15) and the web;
c) in the region of a run-off point (A) from the cylinder (11), the suction box (14) has a wiper strip (16), which extends over the length of the suction box, transversely with respect to the web running direction, and is used to wipe off the air boundary layer carried along by the supporting belt (15);
d) in the region of the run-off point (A), as viewed in the web running direction, downstream of and parallel to the wiper strip (16), the suction box has a sealing strip (36) which, together with the wiper strip (16) and at least one suction opening (32), forms a pick-up zone (1) which has a separate suction duct (3);
e) on the free circumferential part of the deflection roll (10) the suction box (14) has at least one suction opening (2) and sealing strips (28, 29);
f) the suction box (14) has a suction duct (18) which is connected to a vacuum source outside the machine;
g) **characterized in that** the suction duct (3) of the pick-up zone is divided transversely with respect to the web running direction into suction zones with different applied suction.

2. Apparatus according to Claim 1, **characterized in that** the suction duct (3) has a separate vacuum source.

3. Apparatus according to Claim 1 or 2, **characterized in that** the air stream of the suction duct (3) can be regulated.

4. Apparatus according to one of Claims 1 to 3, **characterized in that** the suction duct (3) - as viewed transversely with respect to the web running direction - has a separate suction zone in the edge region for threading the web.

## Revendications

1. Dispositif pour guider une nappe fibreuse à sécher conjointement avec une bande de support poreuse (15) à travers un dispositif de séchage, comprenant les caractéristiques suivantes :
a) l'agencement sert à guider la nappe et la bande de support (15) sur une trajectoire essentiellement rectiligne depuis un cylindre de séchage chauffable (11), qui est entouré sur une partie de sa circonférence par la nappe et la bande de support et vient ainsi en contact avec la nappe, jusqu'à un rouleau déflecteur (10) qui est entouré sur une partie de sa circonférence par la bande de support et par la nappe et vient ainsi en contact avec la bande de support ;
b) l'enveloppe de rouleau (10a) du rouleau déflecteur (10) possède des évidements, de préférence des perforations (13), qui peuvent être raccordés à une source de dépression au moyen d'une caisse aspirante extérieure (14), qui est disposée sur la partie de la circonférence du rouleau déflecteur qui est exempte de la bande de support (15) et de la nappe ;
c) la caisse aspirante (14) a, dans la région d'un point de sortie (A) du cylindre (11), une nervure de grattage (16) qui s'étend transversalement à la direction d'avance de la nappe sur toute la longueur de la caisse aspirante et qui sert à enlever la couche limite d'air entraînée avec la bande de support (15) ;
d) la caisse aspirante a, dans la région du point de sortie (A), vu dans la direction d'avance de la nappe, après et parallèlement à la nervure de grattage (16), une nervure d'étanchéité (36) qui forme conjointement avec la nervure de grattage (16) et au moins une ouverture d'aspiration (32), une zone de saisie (1) qui présente un conduit d'aspiration séparé (3) ;
e) la caisse aspirante (14) a, sur la partie de circonférence libre du rouleau déflecteur (10), au moins une ouverture d'aspiration (2) et des nervures d'étanchéité (28, 29) ;
f) la caisse aspirante (14) dispose d'un conduit d'aspiration (18), qui est connecté à une source de dépression en dehors de la machine ;
g) **caractérisé en ce que**
le conduit d'aspiration (3) de la zone de saisie est divisé transversalement à la direction d'avance de la nappe en zones d'aspiration avec une aspiration différente.

2. Dispositif selon la revendication 1,
**caractérisé en ce que**
le conduit d'aspiration (3) dispose d'une source de dépression séparée.

3. Dispositif selon la revendication 1 ou 2,
**caractérisé en ce que**
le courant d'air du conduit d'aspiration (3) est réglable.

4. Dispositif selon l'une quelconque des revendications 1 à 3,
**caractérisé en ce que**
le conduit d'aspiration (3) - vu transversalement à la direction d'avance de la nappe - présente, dans la région de bord une zone d'aspiration séparée pour enfiler la nappe.
